# EUROPÄISCHE PATENTSCHRIFT

(11) **EP 0 846 825 B1**
(45) Veröffentlichungstag und Bekanntmachung des Hinweises auf die Patenterteilung: **02.01.2002**
(21) Anmeldenummer: 97117511.2
(22) Anmeldetag: 09.10.1997
(51) Int. Cl.: E05B 63/18, E05B 65/00, E05C 9/04

(54) **Verriegelungsvorrichtung für ein in einer Zarge bewegbares Tür- oder Torblatt**
Locking device for a door wing movable in a case
Dispositif de verrouillage pour un vantail de porte amovible dans un châssis

(30) Priorität: 09.10.1996 DE 29617597 U
(43) Veröffentlichungstag der Anmeldung: 10.06.1998
(73) Patentinhaber: HÖRMANN KG AMSHAUSEN, D-33803 Steinhagen (DE)
(72) Erfinder: Hörmann, Thomas J.,Dipl.-Ing., 66606 St. Wendel (DE)
(74) Vertreter: Flügel, Otto, Dipl.-Ing.

(56) Entgegenhaltungen:
- DE-A- 3 142 959
- DE-U- 7 804 269
- GB-A- 1 508 838
- US-A- 2 581 885
- US-A- 2 612 396
- US-A- 5 125 695

## Beschreibung

Die Erfindung betrifft eine Verriegelungsvorrichtung für ein in einer Zarge bewegbares Tür- oder Torblatt, insbesondere für ein über Kopf bewegbares Torblatt nach dem Oberbegriff des beigefügten Anspruchs 1, wie sie aus der US 2 612 396 A oder der US 5 125 695 A bekannt sind. Auf diese Druckschriften wird weiter unten noch näher eingegangen.

Verriegelungsvorrichtungen mit einem handbetätigbaren Schloss, wenigstens einem mittels des Schlosses bewegbaren Riegel und einer Federeinrichtung zum Federbelasten des Riegels findet man praktisch bei jeder Wohnungstür. Auch bei über Kopf schwenkbaren einblattigen Toren, wie sie bei den meisten Privatgaragen zu finden sind, kommen sie zum Einsatz. Der Riegel ist bei den bekannten Verriegelungsvorrichtungen als Schnäpper ausgebildet, der nach einem Zuschlagen des Tür- oder Torblattes in die Schließstellung gedrängt wird. Dies hat zum einen den altbekannten Nachteil, dass ein ungewolltes Zuschlagen des Tür- oder Torblattes mit allen unangenehmen Folgen leicht möglich ist. Zum anderen kann es gerade bei massiven oder starren Riegeln oder aufwendigeren Verschlußeinrichtungen wie bei über Kopf schwenkbaren Garagentoren oft vorkommen, daß die Federkraft zusammen mit dem Widerstand des Riegels so groß ist, daß erhebliche Kräfte zum Zuschlagen des Tür- oder Torblattes notwendig sind, was zu einer erheblichen Lärmbelästigung und auch zu Schäden an der Zarge oder der Verriegelungsvorrichtung führen kann.

Über Kopf schwenkbare Torblätter weisen oft Verriegelungsvorrichtungen mit wenigstens einer, meist aber zwei Verschlußstangen auf, die mit einem als Riegel wirkenden Eingriffsende eine der Zarge zugeordnete Gegenlagereinrichtung erfassen, d.h. z.B.in entsprechende Ausnehmungen in oder an der Zarge greifen oder z.B. die Zarge hintergreifen. Die Verschlußstangen werden von einem mit ihnen starr verbundenen meist zentralen handbetätigbaren Schloß betätigt, das meist im Bereich der Mitte bis zu etwa dem Anfang des unteren Drittels des Torblattes angeordnet ist. Solche bekannten Torblätter mit Verschlußstangen weisen keine federbelasteten Riegel auf, so daß die Verschlußstangen nach dem Öffnen des Torblattes nicht selbsttätig zurückgeführt werden. Wird also bei einem solchen Torblatt die Betätigungseinrichtung des Schlosses, also ein entsprechender Knebel oder Handgriff od.dgl. bei geöffnetem Tor fälschlicherweise in die Schließstellung gebracht und anschließend das Torblatt zugeschlagen, schlagen die nach außen vorstehenden Verschlußstangen mit voller Wucht gegen die Zarge oder eine Laibung und können entsprechende Beschädigungen hervorrufen.

Aus der eingangs erwähnten US 5 125 695 A ist eine Verriegelungsvorrichtung für ein Türblatt, mit den Merkmalen des Oberbegriffs des beigefügten Anspruchs 1 bekannt. Der Riegel dieser bekannten Verriegelungsvorrichtung ist in einem an dem Türblatt anzubringenden Gehäuse geführt und mittels einer Schraubenfeder in die Offenstellung drängend federbelastet. In dem Gehäuse ist eine Öffnung vorgesehen, durch die ein an dem Riegel angeordneter Handgriff ragt. Die Öffnung hat eine derartige Form, dass der Riegel mittels des Handgriffes aus der Schließstellung entgegen dieser Federbelastung in die Offenstellung bewegbar ist und dort durch Drehung des Riegels um seine Längsachse mittels Verschwenken des Handgriffes formschlüssig festgesetzt werden kann. Dadurch lässt sich zwar ein Aussperren verhindern. Wird der Riegel aber bei geöffneter Tür in seine Schließposition gebracht und dort festgesetzt, so ergibt dies beim Zuschlagen der Tür die Gefahr von Beschädigungen und Lärmbelästigungen.

Aus der eingangs erwähnten US 2 612 396 A ist eine Verriegelungsvorrichtung für ein Torblatt, mit den Merkmalen des Oberbegriffs des beigefügten Anspruchs 1 bekannt. Bei dieser Verriegelungsvorrichtung ist der Riegel durch eine Art Verschlussklappe gebildet, die aus ihrer Schließposition um eine zu der entsprechenden Torblattkante parallel anzuordnende Achse in Schließbewegungsrichtung des Torblattes in die Öffnungstellung verschwenkbar ist. In diese Öffnungstellung ist der Verschlussklappenriegel durch eine Feder vorgespannt. An ihm greift eine durch eine Handbetätigungseinrichtung betätigbare Verschlussstange an, die auf die Verschlussklappe zu beweglich ist, um sie in die Verriegelungsposition zu klappen. Wird die Verschlussstange bei geöffnetem Torblatt betätigt, so wird der Verschlussklappenriegel bei geöffnetem Torblatt in seiner Schließlage festgesetzt. Wenn man in dieser Situation versucht, das Torblatt zu schließen, kann es zu Beschädigungen am Tor und an der Verriegelungsvorrichtung kommen.

Aufgabe der Erfindung ist es, eine Verriegelungsvorrichtung der im Oberbegriff des Anspruchs 1 genannten Art derart auszubilden, dass Beschädigungen und Lärmbelästigungen beim Schließvorgang durch sich in der Schließstellung befindliche Riegel sicher verhindert werden.

Diese Aufgabe wird durch eine Verriegelungsvorrichtung mit den Merkmalen des Anspruchs 1 gelöst.

Der Riegel der erfindungsgemäßen Verriegelungsvorrichtung wird also gerade nicht in seine Schließstellung federbelastet, sondern entgegengesetzt in seine Offenstellung. Nach dem Öffnen bleibt so der Riegel immer in seiner Offenstellung, bis das Tür- oder Torblatt geschlossen wird und gegen die Kraft der Federeinrichtung z. B. per Hand oder durch eine geeignete z. B. angetriebene ferngesteuerte Betätigungseinrichtung in die Schließstellung gebracht wird. In der Schließstellung wird der Riegel bei geschlossenem Tor durch die Halteeinrichtung gegen die Federbelastung in seiner Schließstellung gehalten, bis er über eine Betätigung des Schlosses wieder in seine Offenstellung gebracht wird. Hierzu umfasst die Halteeinrichtung eine Gegenlagereinrichtung, die der Riegel als Gegenlager beim Schließen reibschlüssig erfasst, wobei eine Zurückbewegung des Riegels in seine Offenstellung nur unter der Kraft seiner Federbelastung durch Reibkräfte verhindert wird. Somit ist auch ein Schließen des Tür- und Torblattes ohne Versperren möglich. Mit der erfindungsgemäßen Verriegelungsvorrichtung ist außerdem ein ungewolltes Zuschlagen des Tür- oder Torblatts und ein Sich-Aussperren verhindert.

Vorteilhafte Ausgestaltungen der Erfindung sind Gegenstand der Unteransprüche.

Die Halteeinrichtung kann eine in dem Schloss vorhandene Sperreinrichtung umfassen, die nach einer Betätigung z. B. durch einen Schlüssel oder einen am Schloss angebrachten Hebel, Knopf od. dgl. das Schloss sperrt und so eine Bewegung des Riegels in seine Offenstellung durch Formschluss verhindert.

Die Federeinrichtung umfasst in bevorzugter Ausführung der Verrieglungsvorrichtung mit Verschlussstangen, deren erste Enden als Eingriffsenden, d. h. als Riegel, ausgebildet sind und deren zweite, den ersten Enden entgegengerichtete Enden mit dem Schloss verbunden sind, bevorzugt mindestens je eine Schraubendruckfeder pro Verschlussstange. Die Schraubendruckfeder stützt sich mit dem einen Ende an einer mit dem Tür- oder Torblatt verbundenen Führung für das Eingriffsende der Verschlussstange ab. Die Schraubendruckfeder erfasst mit dem anderen Ende einen Anschlag an der Verschlusstange und spannt diese so in die Offenstellung vor. Durch eine solche Ausgestaltung der Verriegelungsvorrichtung können handelsübliche Schlösser verwendet werden.

Den mit den Schraubendruckfederanordnungen verbundenen Montageaufwand spart man sich, wenn in alternativer Ausgestaltung ein vorfederbelastetes Schloss verwendet wird. Dann ist die Federeinrichtung in oder an dem Schloss selbst angeordnet und spannt bewegliche Elemente des Schlosses, wie Schieber oder drehbare Teile, z. B. eine Nuss in die Offenstellung vor. In diesem Falle kann die Federeinrichtung Druck- oder Zugfedereinrichtungen oder auch eine Kombination von beiden enthalten.

Besonders bevorzugt ist eine Ausführungsform der Erfindung, bei der der Riegel sich zu seinem Eingriffsende hin verjüngt, so daß an dem Riegel eine Schräge gebildet ist. Zwar ist eine Schräge auch schon bei Schnäppern bekannt. Die bekannte Schnäpperschräge dient aber dazu, den Schnäpper beim Schließvorgang in die Offenstellung zu drängen. Die erfindungsgemäße Schräge dient aber einem ganz anderem Zweck, nämlich zum Verspannen des Tür- oder Torblatts gegen die Zarge. Beim Schließvorgang erfaßt die Schräge eine entsprechende, quer zur Verschließrichtung des Riegels verlaufende Kante der Gegenlagereinrichtung und stützt sich bei weiterem Vordringen wie ein Keil daran ab. Dadurch wird das Tür- oder Torblatt in die Zarge gepreßt. Dieses Verspannen des Türblatts mit der Zarge stellt zum einen einen ordentlichen Reibschluß zwischen Gegenlagereinrichtung und Riegel sicher, so daß der Riegel trotz der Federbelastung nicht in die Offenstellung rutscht, zum anderen hält sie das Tür- oder Torblatt auch bei Winddruck oder dergleichen Beeinträchtigungen fest in der Zarge, ein Vibrieren mit entsprechender Geräuschbelästigung wird verhindert. Damit die Schräge einen solches Verspannen gewährleisten kann, weist sie auch genau in die entgegengesetzte Richtung wie eine Schnäpperschräge, nämlich in die Richtung, in die das Tür- oder Torblatt an der Stelle des Riegels geöffnet wird, wenn der Riegel und das Schloß wie üblich an dem Tür- oder Torblatt angebracht sind, oder in die entgegengesetzte, wenn der Riegel und das Schloß an der Zarge und dafür die gegenlagereinrichtung an dem Tür- oder Torblatt angebracht sind.

Weiter ist eine Ausführungsform der Erfindung bevorzugt, bei der eine Einstelleinrichtung an der Verbindungsstelle zwischen der Verschlußstange und dem Schloß vorgesehen ist, mittels der die Ausrücklänge des Riegels in seiner Schließstellung einstellbar ist. Durch eine Einstellung dieser Ausrücklänge kann die Verriegelungsvorrichtung zum einen an die örtlichen Erfordernisse angepaßt werden. Ist der Riegel aber mit der Schräge zum Verspannen des Tür- oder Torblatt in der Zarge versehen, kann zum anderen aber über die Ausrücklänge der Druck, mit dem das Tür- oder Torblatt gegen die Zarge gepreßt wird, eingestellt werden. Eine einfache und daher bevorzugte Ausgestaltung der Einstellvorrichtung umfaßt ein Langloch an dem zweiten Ende der Verschlußstange, an dem die Verschlußstange in einstellbarem Abstand von dem Schloß an einem Schieber des Schlosses mit geeigneten Befestigungsmitteln wie z.B. einer Mutter- und Schrauben-Kombination befestigt werden kann.

Ausführungsbeispiele der Erfindung werden hiernach anhand der beigefügten Zeichnung mit den Figuren 1 bis 4 näher erläutert. Es zeigen
- Figur 1: eine Riegelanordnung einer Verriegelungsvorrichtung für ein über Kopf schwenkbares Torblatt in einer ersten Ausführungsform in Schließstellung,
- Figur 2: ein mit der Riegelanordnung nach Figur 1 verwendbares Schloß,
- Figur 3: eine Riegelanordnung einer Verriegelungsvorrichtung für ein über Kopf schwenkbares Torblatt in einer zweiten Ausführungsform in Schließstellung und
- Figur 4: ein Schloß, das bei einer dritten und vierten Ausführungsform einer Verriegelungsvorrichtung verwendbar ist.

In Figur 1 ist ein Seitenbereich eines in einer Zarge über Kopf schwenkbaren Torblattes 1 mit einem zugehörigen Teil der Zarge gezeigt. Bei dem Torblatt 1 handelt es sich um ein normales Kipptor, das einerseits in einem seitlichen Oberkantenbereich über Rollen in waagerechten Laufschienen und andererseits in seinem Mittelbereich über ein Hebelsystem geführt wird.An der in Figur 1 im Schnitt dargestellten Höhe wird das Torblatt 1 in Öffnungsrichtung 45 nach außen aus der zu verschließend Toröffnung hinaus geöffnet und in Schließrichtung 46 nach innen verschlossen. Ein solcher Führungsmechanismus ist hinlänglich bekannt und daher in den beigefügten Figuren nicht dargestellt. Das Torblatt 1 ist an seinem entsprechenden (von innen nach außen gesehen) rechten Seitenbereich analog zu dem in Figur 1 dargestellten linken Seitenbereich aufgebaut, der im folgenden beispielhaft für beide Seiten erläutert wird. Gleiches gilt für die Zarge, von der als dem linken Seitenbereich des Torblattes 1 zugeordneter Teil nur eine Seitenzarge 2 im Schnitt dargestellt ist.

In Figur 1 ist das Torblatt 1 in seiner Schließstellung zu sehen, in der es mit einem inneren seitlichen Randbereich 7 gegen eine an der Innenseite 8 der Seitenzarge 2 befestigte Deckleiste 3 anliegt. Das Torblatt 1 ist mittels einer Verriegelungsvorrichtung 9 verriegelt. Die Verriegelungsvorrichtung 9 weist zwei an der Innenseite 10 des Torblattes 1 angeordnete Verschlußstangen auf, von denen in Figur 1 nur die linke Verschlußstange 4 zu sehen ist. Die Verschlußstange 4 ist an einem ersten Ende, dem Eingriffsende 11, als Riegel 12 ausgebildet. Der Riegel 12 erstreckt sich durch eine in dem Randbereich 7 angebrachte Bohrung 13 in Richtung auf die Seitenzarge 2. An der Seitenzarge 2 weist die Deckleiste 3 als Teil einer Gegenlagereinrichtung 14 in einem im wesentlichen quer zur Torblattebene verlaufenden Bereich 50 eine Ausnehmung 15 auf, durch die der Riegel 12 in der gezeigten Schließstellung geführt ist. Der Riegel 12 stützt sich dabei gegen eine der Seitenzarge 2 zugewandte Kante 16 der Deckleiste 3, die die Ausnehmung 15 zur Seitenzarge 2 hin begrenzt, ab. Die Kante 16 befindet sich an der Deckleiste 3 an dem Übergang zwischen dem Bereich 50 und einem im wesentlichen parallel zu der Torblattebene verlaufenden Bereich 52, mit dem sie an der Innenseite 8 der Seitenzarge 2 befestigt ist. In der Schließstellung hintergreift der Riegel 12 die Innenseite 8 der Seitenzarge 2.

Der Riegel 12 weist weiter an dem Eingriffsende 11 eine abgerundete Schräge 17 auf, die nach außen, in die Öffnungsrichtung 45 des Torblattes 1 gerichtet ist, um bei einem Schließvorgang die Kante 16 zu erfassen und das Torblatt 1 an dieser Kante 16 in Schließrichtung 46 nach innen in die Schließstellung zu ziehen und unter Druck in dieser Position zu verspannen.

Durch die Bohrung 13 ist die Verschlußstange 4 konzentrisch in einer in die Bohrung 13 eingeführten Buchse 6 geführt, die sich von dem Randbereich 7 des Torblattes 1 noch ein Stück in Richtung auf die Torblattmitte erstreckt. Die der Torblattmitte zugewandte Endfläche 18 der Buchse 6 dient als Auflage für ein Ende 19 einer Schraubendruckfeder 5, durch die die Verschlußstange 4 geführt ist. Das andere Ende 20 der Schraubendruckfeder 5 erfaßt einen Anschlag 21 an der Verschlußstange 4, wodurch die Verschlußstange in ihre Öffnungsrichtung 48, d.h. in Richtung auf die Torblattmitte federbeaufschlagt wird. Diese Schraubendruckfeder 5 ist wesentlicher Bestandteil einer Federeinrichtung, die die Verschlußstange 4 und damit den Riegel 12 in die Öffnungsrichtung 48 in eine Offenstellung drängt.

Wie aus Figur 2 ersichtlich, ist das der Torblattmitte zugewandte zweite Ende 23 der Verschlußstange 4 mit einem Langloch 22 versehen. Mittels des Langloches 22 und einer Mutter-Schrauben-Kombination 26 ist die Verschlußstange 4 in einstellbarer Länge an einem Schieber 24 eines bevorzugt zentral angebrachten Schlosses 25 befestigt. Das Schloß 25 weist einen weiteren Schieber 27 zum Betätigung der (nicht dargestellten) linken Verschlußstange, eine Nuß 28 zum Erfassen eines Drehgriffes, eines Knebels oder einer ähnlichen Betätigungseinrichtung, mittels der das Schloß per Hand betätigbar ist (nicht dargestellt), und eine über einen Knopf 29 oder eine Schließeinrichtung 30 betätigbare Sperreinrichtung 31 zum Blockieren der Nuß 28 und der damit verbundenen Schieber 24, 27 in der Schließstellung auf. Das Schloß überträgt eine Drehbewegung 52 der Nuß 28 in eine Schiebebewegung der Schieber 24, 27 in die Öffnungsrichtung 48 oder, falls entgegengesetzt gedreht wird, in eine Schließrichtung 49.

Zum Öffnen des Torblatts 1 wird die eventuell verriegelte Sperreinrichtung 31 mittels des Knopfes 29 oder eines in die Schließeinrichtung 30 eingeführten Schlüssels entriegelt. Anschließend wird mittels der Betätigungseinrichtung die Nuß 28 in die Offenstellung bewegt. Die Drehbewegung der Nuß 28 wird in dem Schloß 25 als Zug auf die Schieber 24 und 27 übertragen, die sich auf das Schloß indie Öffnungrichtung 48 bewegen. Die Schieber 24, 27 ziehen dabei die Verschlußstangen 4 mit Unterstützung der Federbelastung der Schraubenfedern 5 zum Schloß 25, in Öffnungsrichtung 48. Der Riegel 12 wird von der Erfassung der Gegenlagereinrichtung 14 gelöst und bewegt sich unterstützt durch die Federbelastung der Schraubendruckfeder 5 in Öffnungsrichtung 48 in seine Offenstellung und wird dort durch die Schraubendruckfeder 5 gehalten. Das Torblatt 1 kann nun ohne den störenden Riegel 12 in die Öffnungsrichtung 45 des Torblattes 1 geöffnet, nach oben verschwenkt und wenn gewünscht wieder geschlossen werden.

Zum Verriegeln wird das Torblatt 1 in seine Schließrichtung 46 geschlossen und die Betätigungseinrichtung in die Schließstellung bewegt, wobei die Bewegung wiederum über die Drehbewegung der Nuß 28, über die Schieber 24, 27 und die Verschlußstangen 4 entgegen den Druck der Schraubendruckfeder 5 auf den Riegel 12 übertragen wird. Der Riegel 12 bewegt sich in Schließrichtung 49 von der Torblattmitte weg, bis die Schräge 17 die Kante 16 erfaßt. Bei weiterem Vorrücken des Riegels 12 in die Schließrichtung 49 drückt die Kante 16 gegen die Schräge 17, wodurch das Torblatt gegen die Zarge gespannt wird und zwischen dem Riegel 12 und der Kante 16 der Deckleiste 3 als Gegenlagereinrichtung für den Riegel 12 ein Reibschluß entsteht, der den Riegel 12 entgegen der Kraft der Schraubenfeder 5 in seiner Schließstellung hält. Natürlich kann der Riegel 12 aber auch zusätzlich zu dem Reibschluß oder alternativ hierzu durch Verriegeln der Sperreinrichtung 31 mittels Formschluß in seiner Schließstellung gehalten werden. Sowohl die Sperreinrichtung 31 als auch die Gegenlagereinrichtung 14 mit der Deckleiste 3 und der Kante 16 der Ausnehmung 15 dienen also als eine Halteeinrichtung, die den Riegel 12 in seiner Schließstellung hält.

In Figur 3 ist analog zu Figur 1 der Seitenbereich eines Torblattes 32 gezeigt. Hier handelt es sich aber um ein Torblatt 32 eines Kipptores, dessen Unterkante über Rollen in vertikal verlaufenden, an der Innenseite der Seitenzarge 2 befestigten Laufschienen 33 bewegt wird. Im Gegensatz zu dem Torblatt 1 tritt das Torblatt 32 an der Unterkante nicht aus der zu verschließenden Toröffnung hinaus. Für die Verriegelungsvorrichtung 34 führt dies zu dem Ergebnis, daß die Öffnungsrichtung des Torblatts 32 an der für die Verriegelungsvorrichtung 34 bevorzugten Stelle nach innen und nicht wie bei dem Torblatt 1 gemäß Figur 1 nach außen gerichtet ist, wofür die Verriegelungsvorrichtung 34 entsprechend angepaßt ist. Dazu ist die Verschlußstange 4 an dem Eingriffsende 11 mit einem Riegel 35 versehen, der eine nach innen weisende Schräge 36 aufweist. Der Riegel 35 erfaßt in seiner Schließstellung eine nach außen weisenden Kante 37 der Laufschiene 33. Ein Leerraum zwischen der Seitenzarge 2, gegen die das Torblatt 34 durch den Riegel 35 mit der Schräge 36 gepreßt wird, und der Kante 37 wird dadurch überbrückt, daß der Riegel 35 anders als der Riegel 12 gemäß Figur 1 nicht in einer Bohrung in einem Randbereich 39 des Torblatts 32 geführt wird, sondern durch eine Bohrung 38 in einem an dem Randbereich 39 befestigten Arretierblech 40 geführt wird. Um die Bohrung 38 ist das Arretierblech 40 mit einem Kragen 41 versehen, an dem sich die Schraubendruckfeder 5 zum Federbelasten der Verschlußstange 4 in die Offenstellung abstützt. Um den Riegel 35 vorzusehen, kann die gleiche Verschlußstange 4 gemäß Figur 1 verwendet werden, die den Riegel 12 umfaßt, sie muß dazu lediglich um 180° um ihre Längsachse gedreht werden. Am Bereich des Schlosses 25 ist die Verriegelungsvorrichtung 34 gemäß Figur 3 in dergleichen Weise ausgebildet wie in Figur 2 für die Verriegelungsvorrichtung 5 gezeigt, weswegen für Einzelheiten auf die obige zugehörige Beschreibung verwiesen wird..

Der Öffnungs- und der Schließvorgang gehen bei der Ausführungsform nach Figur 3 in dergleichen Weise vonstatten wie oben zu den Figuren 2 und 1 beschrieben. Jedoch wird hier das Torblatt 32 durch die Schräge 36 nicht in die Zarge von außen nach innen hineingezogen, sondern von innen nach außen hineingedrückt, entsprechend der vertauschten Öffnungs- und Schließrichtung 45, 46.

Als Halteeinrichtung für den Riegel 35 wirkt wiederum zum einen die Sperreinrichtung 31 durch formschlüssiges Festhalten des Riegels 35, zum anderen die Kante 37 als Gegenlagereinrichtung 53 des Riegels 35 durch reibschlüssiges Festhalten des Riegels 32.

Anstatt die Verschlußstange 4 mit der Schraubendruckfeder 5 zu versehen, kann auch eine weitere Federeinrichtung zum Federbelasten des Riegels 12 oder des Riegels 35 vorgesehen sein, die sich im oder am Schloß befindet. Figur 4 zeigt ein solches mit einer weiteren Federeinrichtung 42 versehenes Schloß 43. Das Schloß 43 ist ansonsten ganz analog zu dem Schloß 25 aufgebaut, weswegen für die gleichen Teile der Schlösser auch gleiche Bezugszeichen verwendet werden. Die Federeinrichtung 42 weist für jeden Schieber 24, 27 eine Zugfeder 44 auf, die mit einem Ende an dem Schloßgehäuse und mit dem anderen Ende an dem Schieber 24 bzw. 27 befestigt ist. Die Federn 44 sind in der Schließstellung gespannt und federbelasten die Verschlußstangen 4 in Öffnungsrichtung 48 in die Offenstellung. Das Schloß 43 kann sowohl mit einer Riegelanordnung gemäß Figur 1 als auch mit einer Riegelanordnung nach Figur 3 verwendet werden, wobei die Verschlußstangen 4 wiederum mit ihren Langlöchern 22 mittels der Mutter-Schrauben-Kombination 26 an den Schiebern 24 bzw. 26 in der Länge einstellbar befestigt sind. Selbstverständlich ist es auch möglich, die Federn 44 im Innneren des Schloßgehäuses vorzusehen. Weiter ist es möglich, daß die Federn 44 nicht die Schieber direkt erfassen, sondern die Nuß 28 und eine Drehbewegung der Nuß 28 in Offenstellung durch Federdruck herbeiführen oder unterstützen.

Die Verriegelungsvorrichtungen 9 und 34 sind bevorzugt aus Metall gefertigt. Als Verschlußstange 4 mit dem Riegel 12 bzw. 35 wird bevorzugt eine aus einem Metallblech gerolltes Rohr verwendet, wobei die Form des Riegels 12 bzw. 35 in das Eingriffsende 11 gestanzt wird. Der Riegel 12 bzw. 35 besitzt bevorzugt eine löffelartige Form mit U-förmigen Querschnittsprofil.

## Patentansprüche

1. Verriegelungsvorrichtung für ein in einer Zarge bewegbares Tür- oder Torblatt, insbesondere für ein über Kopf bewegbares Torblatt (1, 32), mit einem handbetätigbaren Schloss (25, 43), wenigstens einem mittels des Schlosses (25, 43) bewegbaren Riegel (12, 35) und einer Federeinrichtung (5, 42) zum Federbelasten des Riegels (12, 35),
wobei die Federeinrichtung (5, 42) den Riegel (12, 35) in seine Offenstellung drängend federbelastet und wobei eine Halteeinrichtung (14, 31, 53) zum Festhalten des Riegels (12, 35) in seiner Schließstellung bei geschlossenem Tür- oder Torblatt (1, 32) vorgesehen ist,
**dadurch gekennzeichnet,**
**dass** die Halteeinrichtung eine Gegenlagereinrichtung (14, 53) für den Riegel (12, 35) umfasst, welche bei geschlossenem Tür- oder Torblatt (1, 32) den in seine Schließstellung gebrachten Riegel reibschlüssig erfasst.

2. Verriegelungsvorrichtung nach Anspruch 1,
dass die Halteeinrichtung eine betätigbare Sperreinrichtung (31) des Schlosses zum formschlüssigen Festhalten des Riegels (12, 35) in seiner Schließstellung umfasst.

3. Verriegelungsvorrichtung nach einem der Ansprüche 1 bis 2,
**dadurch gekennzeichnet,**
**dass** der Riegel (12, 35) als ein erstes Ende (11) einer dem Tür- oder Torblatt (1, 32) zugeordneten Verschlussstange (4) ausgebildet ist, deren zweites Ende mit dem Schloss (25, 43) verbunden ist.

4. Verriegelungsvorrichtung nach Anspruch 3,
**dadurch gekennzeichnet,**
**dass** die Federeinrichtung eine Schraubendruckfeder (5) enthält, die sich mit einem Ende (19) an einer dem Tür- oder Torblatt (1, 32) zugeordneten Führung (6, 40) für das erste Ende (11) der Verschlussstange (4) abstützt und mit dem anderen Ende (20) einen Anschlag (21) an der Verschlussstange (4) erfasst zum Druckbelasten der Verschlussstange (4) in die Offenstellung in Richtung (48) auf das Schloss.

5. Verriegelungsvorrichtung nach einem der Ansprüche 1 bis 3,
**dadurch gekennzeichnet,**
**dass** die Federeinrichtung (42) im oder am Schloss (43) angeordnet ist und das Schloss (43) selbst in die Offenstellung vorspannt.

6. Verriegelungsvorrichtung nach Anspruch 5,
**dadurch gekennzeichnet,**
**dass** die Federeinrichtung (42) eine Druck- und/oder Zugfedereinrichtung (44) umfasst, die einen oder mehrere mit dem Riegel (12, 35) verbundene bewegliche Schieber (24, 27) des Schlosses (43) zum Federbelasten der Schieber (24, 27) in die Offenstellung erfasst.

7. Verriegelungsvorrichtung nach Anspruch 5 oder 6,
**dadurch gekennzeichnet,**
**dass** die Federeinrichtung (42) eine weitere Druck- und/oder Zugfedereinrichtung umfasst, die ein oder mehrere mit dem Riegel (12, 35) verbundene drehbare Teile (28) zum Federbelasten der drehbaren Teile (28) in die Offenstellung erfasst.

8. Verriegelungsvorrichtung nach einem der Ansprüche 1 bis 7,
**dadurch gekennzeichnet,**
**dass** der Riegel (12, 35) sich zu seinem Eingriffsende (11) hin derart verjüngt, dass eine Schräge (17, 36) gebildet ist zum keilartigen Erfassen einer quer zur Schließrichtung des Riegels (12, 35) verlaufenden Kante (16, 37) der Gegenlagereinrichtung (14, 53), um das Tür- oder Torblatt (1, 32) beim Schließvorgang gegen die Zarge zu verspannen.

9. Verriegelungsvorrichtung nach Anspruch 8,
**dadurch gekennzeichnet,**
**dass** der Riegel (12) an der Innenseite (10) des Tür- oder Torblattes (1) an einer Stelle angeordnet werden kann, an der die Öffnungsrichtung (45) des Tür- oder Torblatts (1) aus der zu verschließenden Tür- oder Toröffnung hinaus nach außen gerichtet ist, und dass die Kante (16) der Gegenlagereinrichtung (14) der Zarge derart zugeordnet werden kann, dass sie in die Schließrichtung (46) des Tür- oder Torblatts (1) nach innen weist, wobei die Schräge (17) zur Anordnung an einer in die Öffnungsrichtung (45) des Tür- oder Torblatts (1) nach außen weisenden Seite des Riegels (12) ausgebildet ist.

10. Verriegelungsvorrichtung nach Anspruch 8,
**dadurch gekennzeichnet,**
**dass** der Riegel (35) zur Anordnung an der Innenseite (10) des Tür- oder Torblattes (32) an einer Stelle an der die Öffnungsrichtung (45) in die zu verschließende Tür- oder Toröffnung hinein nach innen gerichtet ist, ausgebildet ist und dass die Erfassungsfläche der Gegenlagereinrichtung (53) der Zarge derart zugeordnet werden kann, dass sie in die Schließrichtung (46) des Tür- oder Torblatts (32) nach außen weist, wobei die Schräge (36) zur Anordnung an einer in die Öffnungsrichtung (45) des Tür- oder Torblatts (32) nach innen weisenden Seite des Riegels ausgebildet ist.

11. Verriegelungsvorrichtung nach einem der Ansprüche 3 bis 10,
**gekennzeichnet durch**
eine Einstelleinrichtung (22) an einer Verbindungsstelle (23) zwischen der Verschlussstange (4) und dem Schloss (25, 43) zum Einstellen einer Ausrücklänge des Riegels (12, 35) in der Schließstellung.

12. Verriegelungsvorrichtung nach Anspruch 11,
**dadurch gekennzeichnet,**
**dass** die Einstelleinrichtung (22) ein Langloch an der Verbindugstelle (23) umfasst zum einstellbaren Befestigen der Verschlussstange (4) an einem Schieber (24, 27) des Schlosses (25, 43).

## Claims

1. A locking apparatus for a door or door leaf which is moveable within a frame, especially an up-and-over door leaf (1, 32), with a manually-operable lock (25, 43), at least one latch (12, 35) which can be moved by means of the lock (25, 43) and a spring apparatus (5, 42) to spring-load the latch (12, 35), wherein the spring apparatus (5, 42) pushes the latch (12, 35) into its open position under spring tension and wherein a holding apparatus (14, 31, 53) is provided to fix the latch (12, 35) in its closed position when the door or door leaf is closed, **characterised in that** the holding apparatus includes an abutment apparatus (14, 53) for the latch (12, 35) which friction-lockingly holds the latch, which has been moved into its closed position, when the door or door leaf (1, 32) is closed.

2. A locking apparatus according to claim 1, **characterised in that** the holding apparatus includes an operable blocking apparatus (31) of the lock for form-lockingly fixing the latch (12, 35) in its closed position.

3. A locking apparatus according to one of claims 1 to 2, **characterised in that** the latch (12, 35) is configured as a first end of a locking bar (4) assigned to the door or door leaf (1, 32), the second end of which is connected to the lock (25, 43).

4. A locking apparatus according to claim 3, **characterised in that** the spring apparatus contains a helical compression spring (5) which is supported with one end (19) on a guide (6, 40) assigned to the door or door leaf (1, 32) for the first end (11) of the locking bar (4) and grips a detent (21) on the locking bar (4) with the other end (20) in order to pressure-load the locking bar (4) in the open position in the direction (48) of the lock.

5. A locking apparatus according to one of claims 1 to 3, **characterised in that** the spring apparatus (42) is disposed in or on the lock (43) and pre-tensions the lock (43) itself into the open position.

6. A locking apparatus according to claim 5, **characterised in that** the spring apparatus (42) includes a compression spring or tension spring apparatus (44) which grips one or more moveable sliders (24, 27) of the lock (43) which are attached to the latch (12, 35) in order to spring-load the slider (24, 27) into the open position.

7. A locking apparatus according to claim 5 or 6, **characterised in that** the spring apparatus (42) includes a further compression and/or tension spring apparatus which grips one or more rotatable parts (28) which are attached to the latch (12, 35) in order to spring-load the rotatable parts (28) into the open position.

8. A locking apparatus according to one of claims 1 to 7, **characterised in that** the latch (12, 35) tapers towards its contact end (11) in such a way that a diagonal (17, 36) is formed in order to engage in a wedge-like manner with an edge (16, 37) of the abutment apparatus (14, 53) which extends transverse to the closing direction of the latch (12, 35), in order to tension the door or door leaf (1, 32) against the frame during the closing process.

9. A locking apparatus according to claim 8, **characterised in that** the latch (12) can be disposed in a position on the inside (10) of the door or door leaf (1) wherein the opening direction (45) of the door or door leaf (1) is configured to be outwards from the door or gate opening which is to be closed, and that the edge (16) of the abutment apparatus (14) can be assigned to the frame in such a way that it faces inwards in the closed position (46) of the door or door leaf (1), wherein the diagonal (17) is configured to be disposed on a side of the latch (12) which faces outwards into the open position (45) of the door or door leaf (1).

10. A locking apparatus according to claim 8, **characterised in that** the latch (35) can be disposed in a position on the inside (10) of the door or door leaf (32) wherein the opening direction (45) of the door or door leaf (1) is configured to be inwards towards the door or gate opening which is to be closed, and that the engagement surface of the abutment apparatus (53) can be assigned to the frame in such a way that it faces outwards in the closed position (46) of the door or door leaf (32), wherein the diagonal (36) is configured to be disposed on a side of the latch which faces inwards into the open position (45) of the door or door leaf (32).

11. A locking apparatus according to one of claims 3 to 10, **characterised by** an adjustment apparatus (22) at a connection point (23) between the locking bar (4) and the lock (25, 43) for setting a disengagement length of the latch (12, 35) in the closed position.

12. A locking apparatus according to claim 11, **characterised in that** the adjustment apparatus (22) includes a slot at the connection point (23) for adjustable attachment of the locking bar (4) to a slider (24, 27) of the lock (25, 43).

## Revendications

1. Dispositif de verrouillage pour un vantail de porte ou panneau de porte mobile dans un châssis notamment pour un vantail de porte (1, 32) relevable par-dessus la tête, comprenant une serrure (25, 43) actionnée à la main, au moins un verrou (12, 35) commandé avec la serrure (25, 43) et une installation à ressort (5, 42) pour charger le verrou (12, 35),
l'installation à ressort (5, 42) chargeant le verrou (12, 35) dans sa position d'ouverture, avec une installation de retenue (14, 31, 53) prévue pour retenir le verrou (12, 35) dans sa position de fermeture lorsque le vantail ou battant de porte (1, 32) est fermé,
**caractérisé en ce que**
l'installation de retenue comprend un péne (14, 53) pour le verrou (12, 35) qui, lorsque le vantail (1, 32) est fermé, saisit le verrou mis en position de fermeture par une liaison par frottement.

2. Dispositif de verrouillage selon la revendication 1,
**caractérisé en ce que**
l'installation de retenue comprend une installation de blocage (31) commandée pour la serrure, pour retenir le verrou (12, 35) par une liaison de forme dans sa position de fermeture.

3. Dispositif de verrouillage selon l'une quelconque des revendications 1 à 2,
**caractérisé en ce que**
le verrou (12, 35) est constitué par la première extrémité (11) d'une tige de verrouillage (4) associée au vantail (1, 32) et dont la seconde extrémité est reliée à la serrure (25, 43).

4. Dispositif de verrouillage selon la revendication 3,
**caractérisé en ce que**
l'installation de ressort comporte un ressort hélicoïdal de compression (5) qui s'appuie par une extrémité (19) contre un guide (6, 40) associé au vantail (1, 32) pour la première extrémité (11) de la tige de verrouillage (4) et par son autre extrémité (20) saisit une butée (21) de la tige de verrouillage (4) pour charger en pression la tige de verrouillage (4) dans la direction d'ouverture (48) de la serrure.

5. Dispositif de verrouillage selon l'une quelconque des revendications 1 à 3,
**caractérisé en ce que**
l'installation de ressort (42) est prévue dans ou sur la serrure (43) et la serrure (43) est elle-même précontrainte en position d'ouverture.

6. Dispositif de verrouillage selon la revendication 5,
**caractérisé en ce que**
l'installation de ressort (42) comprend une installation de ressort de poussée et/ou de traction (44) qui agit dans le sens de l'ouverture sur un ou plusieurs tiroirs (24, 27) mobiles reliés au verrou (12, 35) de la serrure (43) pour charger le tiroir (24, 27).

7. Dispositif de verrouillage selon l'une quelconque des revendications 5 ou 6,
**caractérisé en ce que**
l'installation à ressort (42) comprend une autre installation de ressort de poussée et/ou de traction qui saisit en position d'ouverture, une ou plusieurs parties (28) rotatives reliées au verrou (12, 35) pour charger par ressort les parties rotatives (28).

8. Dispositif de verrouillage selon l'une quelconque des revendications 1 à 7,
**caractérisé en ce que**
le verrou (12, 35) va en diminuant vers son extrémité de prise (11) pour former une rampe (17, 36) de façon à saisir en coin une arête (16, 37) du pêne (14, 53), transversale au sens de fermeture du verrou (12, 35), pour presser le vantail (1, 32) contre le châssis lors de l'opération de fermeture.

9. Dispositif de verrouillage selon la revendication 8,
**caractérisé en ce que**
le verrou (12) est prévu contre le côté intérieur (10) du vantail (1) à un endroit où la direction d'ouverture (45) du vantail (1) à partir de l'ouverture à fermer, est tournée vers l'extérieur, et l'arête (16) du pêne (14) est associée au châssis de façon à être tournée vers l'intérieur dans la direction de fermeture (46) du vantail (1),
la rampe (17) étant un côté du verrou (12) tourné vers l'extérieur pour le vantail (1) correspondant à la direction d'ouverture (45).

10. Dispositif de verrouillage selon la revendication 8,
**caractérisé en ce que**
le verrou (35) est destiné à être monté sur le côté intérieur (10) du vantail (32) est prévu à un endroit où la direction d'ouverture (45) est dirigée vers l'intérieur de l'ouverture de porte à fermer, et
la surface de prise du pêne (53) est associée au châssis de sorte que dans la direction de fermeture (46) du vantail (32) elle soit tournée vers l'extérieur, la rampe (36) étant prévue pour être sur le côté du verrou tourné vers l'intérieur, dans la direction d'ouverture (45) du vantail (32).

11. Dispositif de verrouillage selon l'une quelconque des revendications 3 à 10,
**caractérisé par**
une installation de réglage (22) au point de liaison (23) entre la tige de verrouillage (4) et la serrure (25, 43) pour régler une longueur de dégagement du verrou (12, 35) en position de fermeture.

12. Dispositif de verrouillage selon la revendication 11,
**caractérisé en ce que**
l'installation de réglage (22) comporte un trou oblong pour le point de liaison (23), pour la fixation réglable de la tige de verrouillage (4) sur un tiroir (24, 27) de la serrure (25, 43).
